# EUROPÄISCHE PATENTSCHRIFT

(11) **EP 1 030 319 B1**
(45) Veröffentlichungstag und Bekanntmachung des Hinweises auf die Patenterteilung: **28.04.2004**
(21) Anmeldenummer: 99123475.8
(22) Anmeldetag: 25.11.1999
(51) Int. Cl.: H01F 3/04

(54) **Ringkern**
Toroidal core
Noyau annulaire

(30) Priorität: 20.02.1999 DE 19907320
(43) Veröffentlichungstag der Anmeldung: 23.08.2000
(73) Patentinhaber: Wobben, Aloys, 26607 Aurich (DE)
(72) Erfinder: Wobben, Aloys, 26607 Aurich (DE)
(74) Vertreter: Eisenführ, Speiser & Partner

(56) Entgegenhaltungen:
- EP-A- 0 401 805
- WO-A-91/18404
- FR-A- 2 106 374
- FR-A- 2 502 834
- GB-A- 2 133 932
- US-A- 4 441 940
- US-A- 4 558 297
- PATENT ABSTRACTS OF JAPAN vol. 1995, no. 11, 26. Dezember 1995 (1995-12-26) & JP 07 201549 A (NIPPON STEEL CORP), 4. August 1995 (1995-08-04)

## Beschreibung

Ringkerne finden in der Elektrotechnik, insbesondere in Spulen zur Erhöhung der Induktivität, vielfach Verwendung. Beispielhaft sei hier erwähnt eine Drosselspule, deren Ohmscher Widerstand niedrig ist im Vergleich zum induktiven Blindwiderstand. Durch Einbau eines Ringkerns, beispielsweise eines lamellierten Eisenkerns, wird die Induktivität einer solchen Drosselspule wesentlich erhöht (Eisendrosseln). Ist der Eisenpfad geschlossen, so erhält er häufig Luftspalte, um den Einfluß der Eisensättigung zu vermindern (Luftspalt drosseln).

Mittels des Ringkerns lassen sich die Magnetisierungskennlinien von Spulen bzw. Induktivitäten auf einen gewünschten Wert einstellen. Solche Induktivitäten werden zunehmend in der modernen Leistungselektronik im höheren Leistungsbereich eingesetzt. Nur beispielhaft sei ein Anwendungsbereich wie z.B. die Glättung von pulsierendem Gleichstrom, Filtern von Gleichstrom, Entkoppeln von Systemen oder für Spannungsregler (Tiefsetzsteller, Hochsetzsteller) erwähnt. Weitere Anwendungsgebiete für Induktivitäten mit einem Ringkern sind Kurzschlußdrosseln bei einem Wechselrichterzweig oder Filterdrosseln. Je nach Größe des Ringkern-Luftspaltes lassen sich dann verschiedene Magnetisierungskennlinien, wie sie beispielhaft in Figur 1 dargestellt sind, einstellen. Diese Magnetisierungskennlinien werden dann auch Hysteresisschleifen genannt.

Bei der Hysteresiskennlinie in Figur 1 vom Typ a weist der Ringkern keinen Luftspalt auf. Bei der Hysteresis-Magnetisierungskennlinie vom Typ b weist der Ringkern einen relativ kleinen Luftspalt auf und bei der Hysteresis-Magnetisierungskennlinie vom Typ c weist der Ringkern einen sehr großen Luftspalt auf.

Der Luftspalt eines Ringkerns kann an einer Stelle konzentriert sein, so daß man den Spalt sehen und auch ausmessen kann (makroskopischer Luftspalt). Es können aber auch mehrere kleine Luftspalte über den magnetischen Kreis bzw. den Ringkern aufgeteilt sein. Dann spricht man von einem sog. "mikroskopischen Luftspalt". Hierzu wird bei Eisenpulverkernen durch Beimischen von nichtmagnetischen Stoffen der effektive Luftspalt auf den ganzen Umfang verteilt. Ausführungsformen für einen makroskopischen und mikroskopischen Luftspalt zeigt Figur 2.

Aus EP 0 401 805 ist ein Ringkern bekannt, bei dem sehr dünnschichtige Materialien im Bereich von wenigen pm zu einem Ringkern verarbeitet werden. Allerdings ist die Herstellung dieser Ringkerne sehr kompliziert, aufwendig und die Ringkerne sind für einen Einsatz in der Leistungselektronik wenig geeignet.

Die Herstellung eines Ringbandkerns mit makroskopischem Luftspalt geschieht in der Regel wie folgt. Zunächst wickelt man ein Dynamoblech auf einen Kern, welcher nach dem Wickelvorgang wieder entfernt wird. Dann schneidet man einen Luftspalt in den Ring mittels einer Säge, einem Laser oder einem ähnlichen Werkzeug. Sehr kleine Spalte lassen sich mit dieser Methode allerdings nur schwer und umständlich herstellen, da die Luftspaltbreite immer direkt von der Werkzeugbreite abhängt.

Bei der Herstellung von Ringkernen mit mikroskopischem Luftspalt ergeben sich ebenfalls Schwierigkeiten bei der genauen Definition des Luftspaltwertes, da die Verteilung der magnetischen und nichtmagnetischen Materialien über den Umfang in der Regel nicht zu 100% homogen erfolgt.

Aufgabe der Erfindung ist es, einen Ringkern vorzusehen, welcher die vorbeschriebenen Nachteile nicht aufweist und sich leichter und kostengünstiger herstellen läßt. Dabei ergeben sich weitere Vorteile wie eine genaue Definition des Verlaufs der Magnetisierungskennlinie und sehr geringe Streufelder.

Erfindungsgemäß wird die gestellte Aufgabe durch einen Ringkern mit den Merkmalen nach Anspruch 1 gelöst. Vorteilhafte Weiterbildungen sind in den Unteransprüchen beschrieben.

GB-A-2 133 932 offenbart einen Ringkern gemäß dem Oberbegriff des Anspruchs 1.

Die Erfindung basiert auf dem Ansatz, den Ringkern aus wenigstens zwei aufeinander aufgewickelten Materiallagen/Schichten herzustellen, wobei die erste Schicht aus einen magnetisch und elektrisch leitendes Material ist und die zweite Schicht aus einem nicht magnetischen und nicht elektrisch leitenden Material besteht. Als erste lamellierte Schicht kann beispielsweise ein Dynamoblech verwendet werden, während für die zweite Schicht Papier oder Folie verwendet werden kann. Durch die Wahl der Dicke des nicht leitenden Materials, also der zweiten Schicht, lassen sich die gewünschten Magnetisierungskennlinien einstellen. Beispielsweise erhält man bei der Verwendung von sehr dünnem Schichtmaterial, wie sehr dünnem Papier, eine nur sehr leicht gescherte Kennlinie, was einem sehr, sehr kleinem Luftspalt entspricht. Soll die Scherung der Kennlinie größer ausfallen, kann entsprechend dickeres, nicht leitendes Schichtmaterial verwendet werden.

Die Vorteile des erfindungsgemäßen Ringkerns liegen auf der Hand. Da nur ein Wickelvorgang notwendig ist und auch keine Spezialmaterialien wie bei bisherigen Ringkernen mit mikroskopischem Luftspalt verwendet werden müssen, lassen sich mit üblichen auf dem Markt erhältlichen Materialien Ringkerne herstellen, die je nach Wahl der Materialien und insbesondere der Materialdicken eine gewünschte Magnetisierungskennlinie aufweisen. Insbesondere die Fertigung von Ringkernen mit einer sehr leicht gescherten Kennlinie ist einfach durchzuführen, indem nur sehr dünnes, nicht leitendes Material verwendet wird. Dies hat zur Folge, daß eine Induktivität mit einem solchen Ringkern mit sehr leicht gescherter Kennlinie auch nur sehr geringe Streufelder aufweist, so daß bei sehr leistungsstarken Anwendungen in der Leistungselektronik keine Streufelder auftreten. Ein solcher Ringkern erfährt auch bei hohen Strömen/Magnetfeldern keine Verformung und ist daher ebenfalls für die Leistungselektronik bevorzugt geeignet.

Die Erfindung wird nachfolgend anhand eines Teil des dargestellten Ausführungsbeispieles näher erläutert. Die Figuren stellen dar:
- Figur 1: Magnetisierungskennlinien fürverschiedene Ringkerntypen;
- Figur 2: Ausführungsform von Ringkernen mit makroskopischen und mikroskopischen Luftspalten;
- Figur 3: Darstellung eines erfindungsgemäßen Ringkerns;
- Figur 4: Darstellung eines erfindungsgemäßen Ringkerns.

Figur 1 zeigt drei verschiedene Kennlinientypen. Die Kennlinie vom Typ a zeigt eine Hystereseschleife einer Induktivität mit einem Ringkern ohne Luftspalt. Bei der Kennlinie vom Typ b ist die Kennlinie leicht geschert und der Ringkern weist einen relativ kleinen Luftspalt auf. Bei der Kennlinie vom Typ c ist die Kennlinie sehr weit geschert und der Ringkern weist einen sehr großen Luftspalt auf. Figur 2 zeigt den prinzipiellen Aufbau eines Ringkerns mit einem makroskopischen Luftspalt - Typ 1 - und eines Ringkerns mit einem mikroskopischen Luftspalt - Typ 2. Der Ringkern vom Typ 1 besteht beispielsweise aus einem magnetisch und elektrisch leitenden Material wie Dynamoblech. Der Ringkern vom Typ 2 besteht ebenfalls aus einem magnetisch und elektrisch leitenden Material, dem jedoch nicht magnetische Stoffe beigemischt sind.

Figur 3 zeigt einen aus zwei Schichten bestehenden, aufgewickelten Ringkern. Die erste Schicht bzw. Lage - durchgezogene Linie - besteht hierbei aus einem Dynamoblech und die zweite Schicht/Lage - gestrichelte Linie - besteht aus einem magnetisch und elektrisch nicht leitenden Material, beispielsweise aus Papier oder einer Folie. Die gewünschte Magnetisierungskennlinie läßt sich bei einem solchen gewickelten Ringkern durch die Zahl der Wicklungen und durch die Material- und Lagendickenwahl bestimmen. Wählt man für das nicht leitende Material eine relativ geringe Dicke im Vergleich zum Dynamoblech, erhält man im Ergebnis eine leicht gescherte Kennlinie, womit eine Induktivität in einem Ringkern mit sehr kleinem Luftspalt erreicht werden kann. Soll sich die Scherung der Kennlinie vergrößern, wird statt sehr dünnem nicht leitenden Material entsprechend dickeres nicht leitendes Material verwendet. Selbstverständlich läßt sich die Magnetisierungskennlinie auch durch die entsprechende Wahl für die Dicke des leitenden Materials einstellen, wobei es stets auf die Relation der Schichtdicken von leitendem und nicht leitendem Material ankommt.

Das Dynamoblech kann für Anwendungen für niedrige Frequenzen, z.B. 50 Hertz, eine Dicke von etwa 0,05 bis 0,6 mm aufweisen. Für Anwendungen mit höheren Betriebsfrequenzen können Blechstärken von 0,1 bis 0,3 mm zur Anwendung kommen. Bei der Anwendung des Ringkerns in einer Kurzschlußdrossel bzw. in einem Hochsetzsteller ist die Dicke von 0,23 mm für die Materialschichtdicke des Dynamoblechs sehr geeignet. Für die Dicke des magnetisch nicht leitenden Materials kommen Schichtdicken von etwa 0,01 bis 0,5 mm in Frage. Diese Materialdicke gibt bei der Anwendung die Höhe des maximalen Stromes der Drossel wieder. Für Kurzschlußdrosseln ist eine Schichtdicke von 0,1 mm für die nicht leitende Materiallage sehr gut geeignet.

Bekanntlich erzeugen Drosseln mit Luftspalten ein Streufeld. Figur 5 zeigt eine solche bekannte Anordnung, in welcher neben dem Hauptfluß auch der Streufluß aufgetragen ist. Magnetische Feldlinien versuchen stets, den leichtesten Weg zu nehmen. Sie sollten in der gezeichneten Geometrie (Figur 5) die Schenkel und die beiden Joche durchfließen. Dabei müssen die magnetischen Feldlinien aber 4 Luftspalte (magnetisch nicht leitende Strecken) überwinden. Bei dieser Geometrie werden sich leicht Streufelder ausbilden, da sie eine Alternative zum gewünschten Weg darstellen.

Figur 4 zeigt einen erfindungsgemäßen Ringkern und die zugehörige Hauptfluß- bzw. Streuflußverteilung. Da der effektive Luftspalt bei dem in Figur 4 dargestellten Ringkern gleichmäßig über den gesamten Umfang verteilt ist, ist die magnetische Leitfähigkeit homogen über die gesamte magnetische Länge gleich. Es gibt keine ausgeprägten Barrieren, wie einen konzentrierten Luftspalt, bei der in Figur 5 dargestellten Anordnung.

Streufelder entstehen nur dann, wenn partiell der magnetische Widerstand kleiner ist, als der magnetische Widerstand des Hauptweges. Bei der normalen Ausführungsform mit konzentrierten Luftspalten (Figur 5) ist dies der Fall. Bei einem Ringkern mit einem homogen verteilten Luftspalt ist dies weniger stark ausgeprägt. ' Daher ist die Streuung (der Streufluß) bei dem in Figur 4 dargestellten Ringkern wesentlich geringer. Eine größere Streuung würde bedeuten, daß die wirksame Induktivität verkleinert wird. Das bedeutet, daß der erfindungsgemäße Ringkern weniger Windungen und weniger Kupfer benötigt, so daß sein Wirkungsgrad höher ist als von Ringkernen nach dem Stand der Technik.

## Patentansprüche

1. Ringkem, bestehend aus mit wenigstens zwei Lagen aufgewickelten Materialien, wobei die erste Materiallage aus einem magnetisch und elektrisch leitenden Material und die zweite Materiallage aus einem nicht magnetischen und nicht elektrisch leitenden Material besteht,
**dadurch gekennzeichnet, dass** die zweite Materiallage aus Papier oder einer Folie mit einer Dicke von etwa 0,1 mm besteht und die Schichtdicke der ersten Materiallage 0,23 mm beträgt.

2. Ringkern nach Anspruch 1, bei dem für die erste Materiallage Dynamoblech verwendet wird.

3. Verwendung eines Ringkerns nach einem der vorhergehenden Ansprüche in einer Induktivität für die Leistungselektronik.

## Claims

1. A toroidal core comprising materials which are wound on with at least two layers, wherein the first material layer comprises a magnetically and electrically conducting material and the second material layer comprises a non-magnetic and non-electrically conducting material, **characterized in that** the second material layer is composed of paper or a foil of film having a thickness of about 0.1 mm and the thickness of the first material layer is 0.23 mm.

2. A toroidal core according to claim 1, wherein dynamo sheet is used for the first material layer.

3. Use of a toroidal core according to one of the preceding claims in an inductor for power electronics.

## Revendications

1. Noyau annulaire composé de matériaux enroulés avec au moins deux couches, sachant que la première couche de matériau est constituée d'un matériau magnétique et électroconducteur et que la seconde couche de matériau est constituée d'un matériau non magnétique et non électroconducteur,
**caractérisé en ce que** la seconde couche de matériau est composée de papier ou d'une plaque d'une épaisseur d'environ 0,1 mm et **en ce que** l'épaisseur de la première couche de matériau s'élève à 0,23 mm.

2. Noyau annulaire selon la revendication 1, pour lequel on utilise pour la première couche de matériau de la tôle magnétique.

3. Utilisation d'un noyau annulaire selon l'une quelconque des revendications précédentes dans une inductance pour l'électronique de puissance.
